# EUROPÄISCHE PATENTSCHRIFT

(11) **EP 0 849 044 B1**
(45) Veröffentlichungstag und Bekanntmachung des Hinweises auf die Patenterteilung: **30.01.2002**
(21) Anmeldenummer: 97810246.5
(22) Anmeldetag: 22.04.1997
(51) Int. Cl.: B24C 1/02

(54) **Verfahren zum Entgraten von Kanten an einem Gegenstand**
Process for deburring the edges of a workpiece
Procédé pour ébavurer les arêtes d'une pièce

(30) Priorität: 19.12.1996 EP 96810884
(43) Veröffentlichungstag der Anmeldung: 24.06.1998
(73) Patentinhaber: FRAISA SA, 4512 Bellach (CH)
(72) Erfinder: Nägelin, Thomas, 4433 Ramlinsburg (CH)
(74) Vertreter: Patentanwälte Breiter + Wiedmer AG

(56) Entgegenhaltungen:
- EP-A- 0 293 512
- DE-C- 9 147
- US-A- 3 747 276
- PATENT ABSTRACTS OF JAPAN vol. 11, no. 25 (M-556), 23.Januar 1987 -& JP 61 197119 A (FURUKAWA MINING CO LTD ET AL.), 1.September 1986,

## Beschreibung

Die Erfindung betrifft ein Verfahren zum Entgraten von Kanten nach dem Oberbegriff von Anspruch 1.

Bei der Ausbildung von Kanten an Gegenständen aller Art bleiben an den Kanten oft Grate stehen, die für gewisse Anwendungsbereiche entfernt werden müssen. Insbesondere bei Gegenständen, die aufgrund ihres Einsatzzweckes eine scharfkantige Ausbildung erfordern, ist ein schonendes Entgraten unabdingbar. Schonendes Entgraten heisst, dass die Grate vollständig entfernt werden, der Gegenstand jedoch die bei der Herstellung erzeugte Scharfkantigkeit beibehält.

Bei der Herstellung von Schneidwerkzeugen bildet sich beim Uebergang von bearbeiteten zu unbearbeiteten Flächen jeweils ein Grat. Diese Grate müssen vor dem ersten Einsatz des Schneidwerkzeuges entfernt werden. Zum Entgraten ist es bekannt, die Schneidkanten durch Schleifen, Bürsten oder andere mechanische Abtragverfahren nachzubearbeiten. Es sind auch Polierverfahren bekannt, bei denen die Entfernung der Grate auf elektrolytischem Weg erfolgt.

Bei den Entgratungsverfahren nach dem Stand der Technik hat sich als nachteilig erwiesen, dass sowohl das mechanische als auch das elektrolytische Entgraten zu einem mehr oder weniger starken Abrunden der Kanten und damit beispielsweise zu einem Verlust an Schneidqualität derart nachbearbeiteter Schneidwerkzeuge führt.

Aus der JP-A-61197119 ist eine Vorrichtung zum Entgraten von Axialstegen eines Rotors bekannt. Die Vorrichtung besteht im wesentlichen aus einem halbkreisförmigen Düsenblock, an dessen inneren gekrümmten Oberfläche flüssigkeitsführende Düsen angeordnet sind. Der Rotor wird in einer Halterichtung fixiert und durch Drehen des Rotors werden die zu entgratenden Kanten mit den aus den Düsen austretenden Flüssigkeitsstrahlen ausgerichtet. Während des Entgratungsvorganges bleibt der Rotor starr fixiert und der Düsenblock bewegt sich in der Rotorachse entlang den Axialstegen hin und her.

Neben den genannten Schneidwerkzeugen aus dem Gebiet der Werkzeugtechnik gibt es beispielsweise auch auf dem Gebiet der Medizinaltechnik Gegenstände, die eine hohe Kantenschärfe erfordern, wie z.B. selbstschneidende Implantate. Ein weiteres Gebiet ist die Maschinentechnik, aus der hier beispielhaft eine Turbinenschaufel genannt sei.

Der Erfindung liegt die Aufgabe zugrunde, ein Verfahren der eingangs genannten Art zu schaffen, mit dem die Kanten auf eine schonende Weise ohne Beschädigung oder Abrundung entgratet werden können.

Ein weiteres Ziel der Erfindung ist die Bereitstellung einer Vorrichtung zum Entgraten von Kanten an einem eine Rotationsachse aufweisenden Gegenstand, wie z.B. einem Fräser, Bohrer oder Gewindeschneider.

Zur erfindungsgemässen Lösung der Aufgabe führt ein Verfahren mit den Merkmalen von Anspruch 1.

Bevorzugte Ausführungsformen der Erfindung ergeben sich aus den abhängigen Ansprüchen.

Am Beispiel eines Schneidwerkzeuges hat sich gezeigt, dass das Entgraten durch die Hochdruckstrahlung mit einer Flüssigkeit zu einem schonenden Entgraten ohne Verletzung oder Abrundung der Kanten führt. Als Flüssigkeit wird bevorzugt Wasser verwendet, wobei je nach Eigenschaft der zu bearbeitenden Werkstoffe auch andere Flüssigkeiten wie z.B. Oel eingesetzt werden können. Für gewisse Anwendungsbereiche kann es sich zudem als vorteilhaft erweisen, der Flüssigkeit einen Zusatz in der Form eines abrasiven Stoffes beizumischen. Als Beispiel für einen abrasiven Stoff sei hier Quarzsand genannt, dessen Korngrösse der gewünschten Abrasionsbedingung angepasst wird. Mit dem Zusatz kann die abrasive Wirkung der Flüssigkeit verstärkt werden.

Der Flüssigkeitsdruck bzw. die Geschwindigkeit, mit welcher der Flüssigkeitsstrahl auf den Gegenstand mit den zu entgratenden Kanten auftrifft, richtet sich nach dem Werkstoff, aus welchem der Gegenstand gefertigt ist. Für die üblicherweise aus metallischen Werkstoffen hergestellten Gegenstände wie beispielsweise Schneidwerkzeuge liegt der Druckbereich zwischen etwa 50 und 1000 bar, wobei für die meisten Werkstoffe wie z.B. Titan 200 bis 400 bar ausreichend sind.

Um ein vollständiges Entgraten zu erwirken ist es zudem zweckmässig, wenn die Flüssigkeitsstrahlen im wesentlichen senkrecht zur Rotationsachse geführt werden.

Eine zum Entgraten von Schneidwerkzeugen mit Rotationsachse geeignete Vorrichtung umfasst ein Einspannmittel zum vorübergehenden Einspannen des zu entgratenden Gegenstandes sowie wenigstens eine quer zur Rotationsachse angeordnete und auf den Gegenstand gerichtete flüssigkeitsführende Düse, wobei die Düsen und/oder das Einspannmittel zum Ausführen einer Drehbewegung um die Rotationsachse eingerichtet sind.

Bevorzugt sind eine Vielzahl von Düsen ringförmig und vorzugsweise axialsymmetrisch bezüglich der Rotationsachse angeordnet. Die Düsen können alle in der gleichen Ebene oder auf mehrere Ebenen verteilt angeordnet sein. Bei einer Anordnung auf mehreren Ebenen kann sich eine zusätzliche Verkürzung der Bearbeitungszeit beim Entgraten ergeben. Bei einer besonders zweckmässigen Düsenanordnung befinden sich die einzelnen Düsen am inneren Umfang eines flüssigkeitsführenden Ringes.

Zum vollständigen und gleichmässigen Entgraten eines Schneidwerkzeuges sind die Düsen und das Einspannmittel in Richtung der Rotationsachse relativ zueinander bewegbar. Eine oszillierende Bewegung der Düsen und des Einspannmittels relativ zu einander mit einer Frequenz von etwa 0,1 bis 10 Hz, insbesondere 0,5 bis etwa 2 Hz, dürfte für die meisten Materialien den bevorzugten Bereich darstellen.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt schematisch in
- Fig. 1 eine Draufsicht auf eine Entgratungsvorrichtung;
- Fig. 2 einen Schnitt durch die Vorrichtung von Fig. 1 nach deren Linie I-I.

Gemäss Fig. 1 und 2 umfasst eine Entgratungsvorrichtung 10 zum Entgraten der Schneidkanten 14 eines eine Rotationsachse z aufweisenden Schneidwerkzeuges 12, z.B. ein Gewindeschneider aus Titan, einen Einspannkopf 16 zur zeitweiligen Aufnahme des Schneidwerkzeugs 12 sowie eine ringförmige Sprüheinrichtung 18.

Das Schneidwerkzeug 12 ist über einen Schaft 13 im Einspannkopf 16 eingespannt und kann über eine Rotationsbewegung des Einspannkopfes um die Rotationsachse z in eine Drehbewegung versetzt werden. Die koaxial zur Rotationsachse z angeordnete Sprüheinrichtung 18 weist einen ringförmig angeordneten Kanal 20 auf, der über eine Hochdruckpumpe 22 mit einer Flüssigkeit, vorzugsweise mit Wasser, versorgt wird. Der Druck im Kanal 20 wird beispielsweise auf einen Wert zwischen 200 und 400 bar eingestellt.

Von der Innenwand 24 der ringförmigen Sprüheinrichtung 18 ragen Düsen 26 ab. Die mit dem Kanal 20 verbundenen Düsen 26 sind auf die Rotationsachse z bzw. auf das Schneidwerkzeug 12 gerichtet und liegen in einer gemeinsamen Ebene E. Bei eingeschalteter Pumpe 22 tritt aus den Düsen 26 mit hoher Geschwindigkeit ein Flüssigkeitsstrahl 28 aus. Der Wasserdruck und der Innendurchmesser der Düsen wird hierbei bevorzugt so eingestellt, dass der Flüssigkeitsstrahl 28 ein laminares Strömungsverhalten zeigt.

Die Funktionsweise der Entgratungsvorrichtung wird nachstehend anhand von Fig. 2 näher erläutert.

Der Einspannkopf 16 mit dem Schneidwerkzeug 12 wird um die Achse z in Rotation versetzt. Die ringförmige Sprüheinrichtung 18 wird in Richtung der Rotationsachse z zwischen zwei Endstellungen hin und her bewegt. Die beiden Endstellungen sind so gewählt, dass die Flüssigkeitsstrahlen 28 die gesamte Länge der Schneidkanten 14 überstreichen. Nach dem Einschalten der Pumpe 22 treten aus den Düsen 26 Flüssigkeitsstrahlen 28 aus und treffen mit hoher Geschwindigkeit auf das Schneidwerkzeug 12. Durch oszillierende Bewegung der Sprüheinrichtung 18, die beispielsweise mit einer Frequenz von 0,5 Hz erfolgt, wird der Bereich mit den Schneidkanten 14 in beispielsweise 3 bis 5 Zyklen überfahren. Durch die Sprühbehandlung mit Hochdruck werden die Grate von den Schneidkanten abgetrennt.

Die in der Zeichnung dargestellte Vorrichtung eignet sich grundsätzlich für die Entgratung von Schneidwerkzeugen beliebiger Grösse. Bevorzugt werden jedoch auf der erfindungsgemässen Vorrichtung Schneidwerkzeuge in einem Bereich zwischen etwa 1 und 40 mm Schaft- bzw. Werkzeugdurchmesser entgratet.

Aus der Beschreibung und der Zeichnung ist auch ohne weiteres verständlich, dass sich das erfindungsgemässe Verfahren sowie die Vorrichtung neben der genannten Nachbearbeitung von Schneidwerkzeugen zum Entgraten jeglicher Art von Gegenständen eignen und bevorzugt dann eingesetzt werden, wenn ein schonendes Entgraten erforderlich ist.

## Patentansprüche

1. Verfahren zum Entgraten von Kanten (14) an einem eine Rotationsachse (z) aufweisenden Gegenstand (12), wobei der Gegenstand (12) in seiner Rotationsachse (z) in ein Einspannmittel (16) eingespannt und eine unter hohem Druck durch wenigstens eine quer zur Rotationsachse ( z ) angeordnete Düse (26) geleitete Flüssigkeit in der Form wenigstens eines Flüssigkeitsstrahls (28) mit einer zum Abtrennen der Grate ausreichend hohen Geschwindigkeit auf die Kanten geleitet wird, wobei die Düse/n (26) und das Einspannmittel (16) in Richtung der Rotationsachse (z) relativ zueinander bewegt werden,
**dadurch gekennzeichnet, dass**
das Einspannmittel (16) mit dem eingespannten Gegenstand (12) um die Rotationsachse (z) gedreht wird.

2. Verfahren nach Anspruch 1, **dadurch gekennzeichnet, dass** als Flüssigkeit Wasser verwendet wird.

3. Verfahren nach Anspruch 1 oder 2, **dadurch gekennzeichnet, dass** der Flüssigkeit ein Zusatz in der Form eines abrasiven Stoffes beigemischt wird.

4. Verfahren nach einem der Ansprüche 1 bis 3, **dadurch gekennzeichnet, dass** die Flüssigkeit mit einem Druck von 50 bis 1000 bar, vorzugsweise 200 bis 400 bar, durch die Düsen geleitet wird.

5. Verfahren nach einem der Ansprüch 1 bis 4, **dadurch gekennzeichnet, dass** die Flüssigkeitsstrahlen (28) im wesentlichen senkrecht zur Rotationsachse (z) geführt werden.

6. Verfahren nach einem der Ansprüche 1 bis 5, **dadurch gekennzeichnet, dass** eine Vielzahl von Düsen (26) ringförmig, vorzugsweise in einer oder mehreren Ebenen (E), angeordnet ist.

7. Verfahren nach einem der Ansprüche 1 bis 6, dadurch gekennnzeichnet, dass die Düse/n (26) am inneren Umfang (24) eines flüssigkeitsführenden Ringes (18) angeordnet ist/sind.

8. Verfahren nach einem der Ansprüche 1 bis 7, **dadurch gekennzeichnet, dass** das Einspannmittel (16) und die Düse/n (26) bzw. der flüssigkeitsführende Ring (18) mit einer Oszillationsfrequenz von 0,1 bis 10 Hz, vorzugsweise 0,5 bis 2 Hz, relativ zueinander bewegt werden.

9. Anwendung des Verfahrens nach einem der Ansprüche 1 bis 8 zum schonenden Entgraten von Gegenständen aus der Werkzeugtechnik, insbesondere von Schneidwerkzeugen wie Bohrer, Fräser und Gewindeschneider, aus der Medizinaltechnik, insbesondere von selbstschneidenden Implantaten, und aus der Maschinentechnik.

## Claims

1. Process for deburring edges (14) on an object (12) with a rotation axis (z) where the object (12) is clamped in its rotation axis (z) in clamping means (16) and a fluid in the form of at least one fluid jet (28) which is guided under high pressure through at least one nozzle (26) arranged transverse to the rotation axis (z) is directed at the edges with a speed sufficiently high to break away the burrs, where the nozzle(s) (26) and the clamping means (16) are moved relative to each other in the direction of the rotation axis (z)
**characterised in that**
the clamping means (16) with the clamped object (12) is turned about the rotation axis (z).

2. Process according to claim 1, **characterised in that** water is used as the fluid.

3. Process according to claim 1 or 2, **characterised in that** an additive in the form of an abrasive substance is mixed with the fluid.

4. Process according to any of claims 1 to 3, **characterised in that** the fluid is guided through the nozzles at a pressure of 50 to 1000 bar, preferably 200 to 400 bar.

5. Process according to any of claims 1 to 4, **characterised in that** the fluid jets (28) are guided substantially perpendicular to the rotation axis (z).

6. Process according to any of claims 1 to 5, **characterised in that** a multiplicity of nozzles (26) are arranged in a ring shape, preferably in one or more planes (E).

7. Process according to any of claims 1 to 6, **characterised in that** the nozzle(s) (26) is (are) arranged on the inner periphery (24) of a fluid-carrying ring (18).

8. Process according to any of claims 1 to 7, **characterised in that** the clamping means (16) and the nozzle(s) (26) or the fluid-carrying ring (18) are moved relative to each other with an oscillation frequency of 0.1 to 10 Hz, preferably 0.5 to 2 Hz.

9. Use of the process according to any of claims 1 to 8 for delicate deburring of objects from tooling technology, in particular cutting tools such as drills, milling cutters and thread cutters, from medical engineering, in particular self-cutting implants, and mechanical engineering.

## Revendications

1. Procédé pour ébavurer les arêtes (14) d'une pièce (12) présentant un axe de rotation (z), dans lequel la pièce (12) est bloquée dans son axe de rotation (z) dans un dispositif de serrage (16) et un liquide est envoyé, sous une pression élevée, par au moins une buse (26) disposée transversalement par rapport à l'axe de rotation (z) sur les arêtes sous la forme d'au moins un flux de liquide (28), avec une vitesse suffisamment élevée pour enlever les bavures et dans lequel la ou les buses (26) et le dispositif de serrage (16) peuvent être déplacés relativement l'un par rapport à l'autre dans la direction de l'axe de rotation (z) **caractérisé en ce que** le dispositif de serrage (16) est entraîné en rotation autour de l'axe de rotation (z) avec la pièce (12) qui y est bloquée.

2. Procédé selon la revendication 1, **caractérisé en ce que** l'on utilise de l'eau en tant que liquide.

3. Procédé selon la revendication 1 ou 2, **caractérisé en ce que** l'on mélange, avec le liquide, un complément sous la forme d'une matière abrasive.

4. Procédé selon l'une quelconque des revendications 1 à 3, **caractérisé en ce que** le liquide est envoyé sous une pression comprise entre 50 et 1 000 bars, de préférence 200 à 400 bars, à travers les buses (26).

5. Procédé selon l'une quelconque des revendications 1 à 4, **caractérisé en ce que** les flux de liquide (28) sont guidés sensiblement perpendiculairement à l'axe de rotation (z).

6. Procédé selon l'une quelconque des revendications 1 à 5 **caractérisé en ce qu'**une pluralité de buses (26) sont disposées sous la forme d'un anneau, de préférence dans un ou plusieurs plans (E).

7. Procédé selon l'une quelconque des revendications 1 à 6, **caractérisé en ce que** la ou les buses (26) sont disposées sur la périphérie intérieure (24) d'un anneau (18) de guidage du liquide.

8. Procédé selon l'une quelconque des revendications 1 à 7, **caractérisé en ce que** la pièce (16) et la ou les buses (26), ou l'anneau de guidage du liquide (18), peuvent être déplacés relativement l'un par rapport à l'autre dans la direction de l'axe de rotation (z), avec une fréquence d'oscillation comprise entre 0,1 et 10 Hz, de préférence entre 0,5 et 2 Hz.

9. Utilisation du procédé selon l'une quelconque des revendications 1 à 8 pour l'ébavurage soigneux d'objets de la technique des machines-outils, en particulier d'outils de coupe, de fraises et d'outils à fileter, de la technique médicale, en particulier d'implants autocoupants, et de la technique des machines.
